# EUROPÄISCHE PATENTSCHRIFT

(11) **EP 1 064 147 B1**
(45) Veröffentlichungstag und Bekanntmachung des Hinweises auf die Patenterteilung: **18.05.2005**
(21) Anmeldenummer: 99930977.6
(22) Anmeldetag: 23.07.1999
(51) Int. Cl.: B31D 5/00

(54) **ANORDNUNG ZUM ZUFÜHREN VON PAPIERBAHNEN FÜR EINE MASCHINE ZUR HERSTELLUNG VON POLSTERARTIGEM VERPACKUNGSMATERIAL UND MASCHINE MIT EINER DERARTIGEN ANORDNUNG**
DEVICE FOR FEEDING PAPER WEBS USED BY A MACHINE PRODUCING A PADDING-LIKE PACKAGING MATERIAL, AND MACHINE WITH SUCH A DEVICE
DISPOSITIF POUR AMENER DES BANDES DE PAPIER DESTINEES A UNE MACHINE SERVANT A LA PRODUCTION D'UN MATERIAU D'EMBALLAGE DU TYPE REMBOURRAGE, ET MACHINE POURVUE D'UN TEL DISPOSITIF

(30) Priorität: 04.08.1998 CH 163298; 23.11.1998 CH 233398
(43) Veröffentlichungstag der Anmeldung: 03.01.2001
(73) Patentinhaber: Keller, Reinhard, 8421 Dättlikon (CH)
(72) Erfinder: Keller, Reinhard, 8421 Dättlikon (CH)
(74) Vertreter: Heubeck, Bernhard
(86) Internationale Anmeldenummer: PCT/CH1999/000343
(87) Internationale Veröffentlichungsnummer: WO 2000/007808

(56) Entgegenhaltungen:
- EP-A- 0 679 504
- WO-A-96/40496

## Beschreibung

Die Erfindung betrifft eine Anordnung zum Zuführen von Papierbahnen und eine Maschine zur Herstellung von polsterartigen Verpackungsmaterial mit einer derartigen Anordnung.

In der WO 96/40496 sind Maschinen zur Herstellung von polsterartigen Verpackungsmaterial mit zwei Ausführungen einer Anordnung zum Zuführen von Papierbahnen offenbart.

Einer Ausführung der Anordnung(Fig.9,10) liegt eine Funktionsweise zugrunde, bei welcher die Papierbahn direkt von der Vorratsrolle abgezogen wird. Hierzu enthält die Anordnung eine Achse zur Aufnahme einer Vorratsrolle mit einer aus mehreren Papierlagen bestehenden Papierbahn, eine Umlenkrolle für die Papierbahn und eine Trenneinrichtung mit mindestens einer ersten Führungsrolle und einer zweiten Führungsrolle aufweist, um die Papierlagen zu trennen. Die Umlenkrolle und die Führungsrollen sind ortsfest an einem Gestell angeordnet. Dadurch wird die von der Vorratsrolle abgezogene Papierbahn vor der Umformung zu Verpackungsmaterial in einzelne Papierlagen aufgelöst.

Diese Anordnung hat den Nachteil, dass die beim Abwickeln der Papierbahn auftretenden Belastungsspitzen in den Papierlagen nicht gedämpft werden. Um die Belastungsspitzen in den Griff zu bekommen, wird in der Praxis die Papierbahn mit einer geringeren Geschwindigkeit abgezogen.

Einer anderen Ausführung der Anordnung (Fig.1-3) liegt eine andere Funktionsweise zugrunde, bei welcher eine von einer Vorratsrolle abgezogene Papierbahn mittels einer Einheit mit einer gleichmässigen Spannung zugeführt wird. Hierzu enthält die Anordnung eine bewegliche Spannrolle 70, zwei ortsfeste Führungsrollen 67,68, drei ortsfeste Trennrollen 75-78 und eine bewegliche Faltrolle 118.
Die Spannrolle 70 ist schwenkbar angeordnet und dazu bestimmt, die beim Abwickeln der Papierbahn auftretenden Spannungsunterschiede auszugleichen. Zusammen mit dem in Form einer Schlaufe über die Führungsrollen 67,68 erfolgenden Verlauf der Papierbahn werden die Effekte beim Anlaufen und Stoppen der Vorratsrolle gedämpft und dadurch eine gleichmässige Spannung in der Papierbahn aufrechterhalten.

Diese Anordnung hat den Nachteil, dass bedingt durch die Funktionsweise eine zusätzliche Zuführungseinheit für die Papierbahn vorgesehen werden muss, was mehr Aufwand und Mehrkosten zur Folge hat.

Der Erfindung liegt die Aufgabe zugrunde die bekannten Anordnungen und Maschinen so zu verbessern, dass durch den Wegfall einer besonderen Zuführungseinheit die Anordnung vereinfacht wird und dass durch die bewegliche Anordnung der Führungsrollen eine höhere Abzugsgeschwindigkeit erreicht wird.

Die Lösung dieser Aufgaben ergibt sich aus den unabhängigen Ansprüchen 1 und 8. Weiterbildungen sind Gegenstand der abhängigen Ansprüche.

Die mit der Erfindung erzielbaren Vorteile sind im Wesentlichen darin zu sehen, dass die Belastung der Papierlagen bei der Umlenkung und Trennung durch die Anordnung auf ein dem Papier gerechtes Mass verringert wird, dass die Papierlagen mit hoher Geschwindigkeit zugeführt werden und dass die Produktionsleistung verbessert wird. Ferner besteht die Möglichkeit der Erweiterung der Anwendung mittels einer dritten Papierlage gleicher oder anderer Ausführung.

Nachfolgend wird die Erfindung anhand der beiliegenden Zeichnungen erläutert.

Es zeigen:
- Fig.1: eine schematische Darstellung einer ersten Ausführung einer Maschine zur Herstellung von polsterartigen Verpackungsmaterial;
- Fig.2: eine schematische Darstellung einer zweiten Ausführung einer Maschine zur Herstellung von polsterartigen Verpackungsmaterial;
- Fig.3: eine Ausführung eines Schachtes zum Einführen der Papierlagen in die Einrichtung zum Verbinden der Papierlagen und
- Fig.4: eine schematische Darstellung einer dritten Ausführung einer Maschine zur Herstellung von polsterartigen Verpackungsmaterial.

Die Fig.1 zeigt eine Maschine zur Herstellung von polsterartigen Material, die in vorteilhafter Weise in ein Gestell 1 und in eine Einrichtung 2 mit einer Steuertafel 3 zur Herstellung des polsterartigen Verpackungsmaterials unterteilt ist, um den Transport zu erleichtern. Das Gestell 1 besteht im Wesentlichen aus einem Rahmen 4, zwei als Lagerschilde ausgebildeten Seitenteilen 5, die freistehend am Gestell befestigt sind und einem Tisch 6 für die Einrichtung 2. Am Gestell sind Räder 7 montiert, um die Maschine zu verfahren.

Im Gestell 1 ist eine Anordnung zum Zuführen einer Papierbahn 8 montiert. Die Anordnung umfasst eine Achse 11 für eine Vorratsrolle 12 mit einer aus zwei Papierlagen bestehenden Papierbahn, eine Umlenkrolle 13 für die Papierbahn und eine Trenneinrichtung 14, um die Papierlagen zu trennen. Die Achse 11 ist an den Seitenteile 5 des Gestells 1 gelagert. Die Umlenkrolle 13 ist in einem Langloch 16 gelagert, das in jedem Seitenteil 5 vertikal angeordnet ist. Die Trenneinrichtung 14 umfasst eine erste Führungsrolle 17, die mit der Papierbahn 8 in Kontakt steht und dazu bestimmt ist eine Papierlage abzuheben und umzulenken, eine zweite Führungsrolle 18, die dazu bestimmt ist die zweite Papierlage umzulenken und eine dritte Rolle 19, welche der ersten Führungsrolle 17 zugeordnet ist. Die erste und zweite Führungsrolle 17,18 sind jeweils einem Langloch 16 gelagert, die in jedem Seitenteil 5 vertikal angeordnet sind. Die Langlöcher 16 sind mit Vorteil gleich ausgebildet. Die dritte Rolle 19 ist in Bohrungen gelagert, die in den Seitenteilen 5 ausgebildet sind. Die erste Führungsrolle 17 liegt unter Zwischenlage der Papierbahn 8 auf der dritten Rolle 19 auf. Die Rollen 17,18,19 bestehen aus Kunststoff, der elektrostatisch aufladbar ist und Lagerzapfen aus Metall.

Ferner ist ein Bremsband 20 mit einem Bremsbelag 21 vorgesehen. Das Bremsband 20 besteht aus Federstahl. Zum Einführen der Papierlagen in die Einrichtung 2 ist ein konvergierender Schacht 22 vorgesehen, welcher an der Schmalseite einen konvergierenden Abschnitt 23 mit gekrümmten Wandabschnitten 24 aufweist (Fig.3).

Zur Vorbereitung Wird eine Vorratsrolle 12 in das Gestell 1 eingelegt. Wie bereits erwähnt, sind hierzu die Lagerschilde 5 freistehend am Gestell befestigt, so dass die Umlenkrolle 13, die erste und zweite Führungsrolle 17,18 und die dritte Rolle 19 von der Seite der Steuertafel 3 frei zugänglich sind. Die mit der Achse 11 versehene Vorratsrolle 12 wird auf die Lagerschilde 5 aufgelegt und in die für die Lagerung der Achse vorgesehene Aussparung gerollt. In dieser Stellung kommt die Vorratsrolle mit dem Bremsband in Kontakt, so dass ein ungewolltes Abwickeln der Papierbahn verhindert wird. Die Papierbahn 8 wird über die Umlenkrolle 13 zwischen die erste Führungsrolle 17 und die dritte Rolle 19 eingeführt. Die Papierlagen der Papierbahn werden an den Führungsrollen getrennt. Danach werden die Enden der Papierlagen manuell verformt und in den Schacht bis in die Einrichtung 2 eingeführt. Im Bestreben der Papierlagen ihre ursprüngliche Form wieder einzunehmen, dehnen sich die Papierlagen stromabwärts des am Schacht 22 ausgebildeten konvergierenden Abschnittes 23 aus und werden durch die an diesem Abschnitt 23 gebildeten Kanten zurückgehalten. Dies hat den Vorteil, dass eine so vorbereitete Maschine lediglich durch Inbetriebnahme der Maschine die Herstellung von polsterartigem Verpackungsmaterial ohne weitere Massnahmen durch den Betreiber aufnimmt.

Nachfolgend wird die Funktion der Anordnung beschrieben. Während des Betriebes liegt die Umlenkrolle 13 mit dem Eigengewicht auf der Papierbahn, um die Papierbahn unter Spannung zu halten. Die erste Führungsrolle 17 liegt ebenfalls mit dem Eigengewicht auf der Papierbahn und verhindert im Zusammenwirken mit der dritten Rolle 19 das Einrollen der Randpartien der Papierlagen. Die zweite Führungsrolle 18 liegt mit dem Eigengewicht auf der zweiten Papierlage auf, um einerseits die Papierlage zu spannen und andererseits eine gleichmässige Zuführung der Papierlagen zu gewährleisten. Dadurch, dass die erste Führungsrolle 17 und die dritte Rolle 19 aus Kunststoff bestehen, werden diese Rollen durch das durchlaufende Papier elektrostatisch aufgeladen und ziehen sich gegenseitig an. Dadurch wird die Drehbewegung der Rollen behindert, so dass in vorteilhafter Weise ein Bremseffekt und Ausgleichseffekt in der Papierzufuhr erzielt wird. Beim Starten und teilweise während der Zufuhr werden die Führungsrollen abgehoben, so dass eine Beschädigung bzw. ein Reissen der Papierbahn 8 verhindert wird.

Die Fig.2 zeigt eine Ausführung einer Maschine die bezüglich Ausführung im Wesentliche gleich und bezüglich Funktion identisch gleich wie die vorstehend beschriebene Ausführung ist und sich lediglich durch die Ausführung als Tischmodell unterscheidet. Die Maschine hat ein Gestell 4, welches identisch wie das vorstehend beschriebene Gestell ausgebildet ist und eine Anordnung zum Zuführen der Papierbahn 8, die sich lediglich durch die Anordnung der Rollen 17,18,19 in den Seitenteilen des Gestells unterscheidet. Das Gestell 1 ist mit Rädern 7 versehen, die an Haltern 31, 32 montiert sind, so dass das Gestell 1 geneigt bezüglich der Horizontalen angeordnet ist. Die Umlenkrolle 13 ist in den Seitenteilen 5 in einem Langloch 33 gelagert, welches parallel zur Unterkante des Gestells 1 ausgebildet ist. Das Langloch 33 kann so ausgebildet werden, dass es vertikal zur Auflagefläche 34 des Gestelles angeordnet ist. Die erste und zweite Führungsrolle 17,18 sind in Langlöcher 34 gelagert, die bezüglich dem Gestell 1 geneigt angeordnet sind und die dritte Rolle 19 ist in Bohrungen gelagert. Die Lage des Langloches 34 zur Lagerung der ersten Führungsrolle 17 bezüglich der Bohrung zur Lagerung der dritten Rolle 19 ist so gewählt, dass die erste Führungsrolle 17 tangential an der dritten Rolle 19 anliegt.

Wie die Fig.4 zeigt, ist eine zweite Achse 41 in Lagerschilden 42 gelagert. Die Lagerschilde 42 weisen jeweils ein Basisteil 43 auf, welches das Lagerschild einseitig überragt, wobei der überragende Abschnitt 44 als Auflage für die Maschine dient, um die Lagerschilde bezüglich der Maschine in Stellung zu halten. Das Lagerschild 42 kann lösbar mit dem Seitenteil 5 verbunden sein.

Um dem Verpackungsmaterial eine beschichtete oder imprägnierte Papierbahn hinzu zufügen, wird eine Vorratsrolle 45 mit einer derartigen Papierbahn in die Lagerschilde 42 eingelegt und zusätzlich zur Papierlage durch den konvergierenden Schacht in die Einrichtung 2 eingeführt, um die zusätzliche Papierlage mit den anderen Papierlagen zu verbinden.

## Patentansprüche

1. Anordnung zum Zuführen einer Papierbahn für eine Maschine zur Herstellung von polsterartigen Verpackungsmaterial, welche Anordnung eine Achse(11) zur Aufnahme einer Vorratsrolle (12) mit einer aus mehreren Papierlagen bestehenden Papierbahn (8), eine Umlenkrolle (13) für die Papierbahn, wobei die Umlenkrolle (13) bezüglich der Laufbahn der Papierbahn beweglich angeordnet ist, um die von der Vorratsrolle (12) abgezogene Papierbahn zu spannen, und eine Trenneinrichtung (14) mit mindestens einer ersten Führungsrolle (17) und einer zweiten Führungsrolle (18) aufweist, um die Papierlagen zu trennen, wobei die zweite Führungsrolle (18) bezüglich der Laufbahn einer Papierlage beweglich angeordnet ist, um diese Papierlage zu spannen, **dadurch gekennzeichnet, dass** auch die erste Führungsrolle (17) beweglich angeordnet ist und dass die Umlenkrolle (13) und die Führungsrollen(17,18) in Langlöchern(16;33,34) gelagert sind.

2. Anordnung nach Anspruch 1, **dadurch gekennzeichnet, dass** die Trenneinrichtung (14) eine dritte Führungsrolle (19) aufweist, welche ortsfest angeordnet ist und die zweite Führungsrolle (18) stützt, um ein Einrollen der Ränder der Papierlagen beim Durchlauf der Papierbahn zwischen der zweite Führungsrolle (18) und der dritten Führungsrolle (19) zu verhindern.

3. Anordnung nach Anspruch 1, **dadurch gekennzeichnet, dass** die Umlenkrolle (13), die erste Führungsrolle (17) und die zweite Führungsrolle (18) im Wesentlichen in vertikaler Richtung beweglich angeordnet sind, um die Papierbahn (8) mittels Schwerkraft zu spannen.

4. Anordnung nach Anspruch 1, **dadurch gekennzeichnet, dass** die Umlenkrolle (13) im Wesentlichen in vertikaler Richtung beweglich angeordnet ist und dass die erste Führungsrolle (17) und die zweite Führungsrolle (18) in einer geneigten Richtung beweglich angeordnet sind, um die Papierbahn (8) mittels Schwerkraft zu spannen.

5. Anordnung nach einem der Ansprüche 1 bis 5, **dadurch gekennzeichnet, dass** die Führungsrollen (17,18,19) aus Kunststoff bestehen und dass die Führungsrollen mit Lagerzapfen versehen sind, die aus Metall bestehen.

6. Anordnung nach Anspruch 5, **dadurch gekennzeichnet, dass** der Kunststoff elektrostatisch aufladbar ist.

7. Anordnung nach Anspruch 1, **dadurch gekennzeichnet, dass** ein Mittel (20,21) vorgesehen ist, um ein ungewolltes Abrollen der Papierbahn (8) von der Vorratsrolle (12) zu verhindern.

8. Anordnung nach Anspruch 1, **gekennzeichnet durch** eine zweite Achse (41) zur Aufnahme einer zweiten Vorratsrolle (45) mit einer beschichteten oder imprägnierten Papierbahn.

9. Maschine zur Herstellung von polsterartigem Verpackungsmaterial aus einem mindestens Papierlagen bestehenden Vorratsmaterial, mit einem Gestell (1), mit einer Einrichtung (2) zum Verbinden der Papierlagen, mit einem konvergierenden Schacht (22) zum Einführen der Papierlagen in die Einrichtung (2), mit einer Vorratsrolle (12) und mit einer Anordnung nach einem der Ansprüche 1 bis 8 **dadurch gekennzeichnet, dass** die Anordnung unterhalb des Tisch (6) angeordnet ist, dass der Schacht (22) an der Auslasseite einen konvergierenden Abschnitt (23) mit gekrümmten Abschnitten (24) aufweist.

10. Maschine nach Anspruch 9, **dadurch gekennzeichnet, dass** die Maschine ein Standmodell oder ein Tischmodell ist, wobei das Gestell (1) für die Modelle identisch ausgebildet ist.

11. Maschine nach Anspruch 9 oder 10, **gekennzeichnet durch** Lagerschilde (5), die freistehend und im Abstand zueinander am Gestell (1) befestigt und dazu bestimmt sind, das Einlegen der Vorratsrolle (12) zu erleichtern und mit dem Mittel (20,21) in Kontakt zu bringen.

12. Maschine nach Anspruch 11, **gekennzeichnet durch** zweite Lagerschilde (42), die den Lagerschilden (5) so zugeordnet sind, dass die beschichtete oder imprägnierte Papierbahn zusätzlich zu einer Papierlage in die Anordnung einführbar ist.

13. Maschine nach Anspruch 12, **dadurch gekennzeichnet, dass** die Lagerschilde (42) mit den Lagerschilden (5) verbunden sind.

## Claims

1. Arrangement for the supply of a paper web for a machine for the manufacture of cushion-like packaging material, said arrangement having an axle (11) for receiving a supply reel (12) with a paper web (8) consisting of a plurality of paper layers, a deflection roller (13) for the paper web, with the deflection roller (13) being movably arranged relative to the path of movement of the paper web in order to tension the paper web drawn off from the supply reel (12), and a separating device (14) having at least one first guide roller (17) and a second guide roller (18) in order to separate the paper layers, with the second guide roller (18) being movably disposed with respect to the path of movement of one paper layer in order to tension this paper layer,
**characterized in**
**that** the first guide roller (18) is also movably arranged and in that a deflection roller (13) and the guide rollers (17, 18) are mounted in elongate slots (16, 33, 34).

2. Arrangement in accordance with claim 1,
**characterized in that**
the separating device (14) has a third guide roller (19) which is arranged in a fixed location and supports the second guide roller (18) in order to prevent the edges of the paper layer rolling inwards during passage of the paper web between the second guide roller (18) and third guide roller (19).

3. Arrangement in accordance with claim 1,
**characterized in that**
the deflection roller (13), the first guide roller (17) and the second guide roller (18) are movably disposed essentially in a vertical direction in order to tension the paper web (8) by means of gravity.

4. Arrangement in accordance with claim 1,
**characterized in that**
the deflection roller (13) is movably arranged substantially in the vertical direction and **in that** the first guide roller (17) and the second guide roller (18) are movably arranged in an inclined position in order to tension the paper web (8) by means of gravity.

5. Arrangement in accordance with any one of the claims 1 to 4,
**characterized in that**
the guide rollers (17, 18, 19) consist of plastic and **in that** the guide rollers are provided with bearing spigots which consist of metal.

6. Arrangement in accordance with claim 5,
**characterized in that**
the plastic can be electrostatically charged up.

7. Arrangement in accordance with claim 1,
**characterized in that**
a means (20, 21) is provided in order to prevent an undesired unrolling of the paper web (8) from the supply reel (12).

8. Arrangement in accordance with claim 1,
**characterized by**
a second axle (41) for receiving a second supply reel (45) with a coated or impregnated paper web.

9. Machine for the manufacture of cushion-like packaging material from a supply material consisting of at least paper layers, the machine having a frame (1), a device (2) for connecting the paper layers, with a converging shaft (22) for the insertion of the paper layers into the device (2), a supply reel (12) and an arrangement in accordance with any one of the claims 1 to 8,
**characterized in that**
the arrangement is arranged beneath the table (6) or **in that** the shaft (22) has at the outlet side a converging section (23) with curved sections (24).

10. Machine in accordance with claim 9,
**characterized in that**
the machine is a free standing model or a table model, with the frame (1) for the models being identically formed.

11. Machine in accordance with claim 9 or claim 10,
**characterized by**
bearing shields (5) which are secured free standing and spaced from one another at the frame (1) and which are intended to facilitate with the insertion of the supply reel (12) and to bring it into contact with the means (20, 21).

12. Machine in accordance with claim 11,
**characterized by**
second bearing shields (42) which are so associated with the bearing shields (5) that the coated or impregnated paper web can be inserted into the arrangement in addition to a paper layer.

13. Machine in accordance with claim 12,
**characterized in that**
the bearing shields (42) are connected to the bearing shields (5).

## Revendications

1. Dispositif d'amenée d'une bande de papier destinée à une machine de production d'un matériau d'emballage du type rembourrage, lequel dispositif comprend un axe (11) pour recevoir une bobine de réserve (12) garnie d'une bande de papier (8) constituée de plusieurs couches de papier ; un rouleau (13) de renvoi de la bande de papier, ledit rouleau de renvoi (13) étant agencé avec mobilité par rapport à la trajectoire de défilement de la bande de papier, afin de tendre la bande de papier dévidée de la bobine de réserve (12) ; et un système séparateur (14) muni d'au moins un premier rouleau de guidage (17) et d'un deuxième rouleau de guidage (18), afin de séparer les couches de papier, le deuxième rouleau de guidage (18) étant agencé avec mobilité par rapport à la trajectoire de mouvement d'une couche de papier, afin de tendre cette couche de papier, **caractérisé par le fait que** le premier rouleau de guidage (17) est pareillement agencé avec mobilité ; et **par le fait que** le rouleau de renvoi (13) et les rouleaux de guidage (17, 18) sont montés dans des boutonnières ou trous oblongs (16 ; 33, 34).

2. Dispositif selon la revendication 1, **caractérisé par le fait que** le système séparateur (14) présente un troisième rouleau de guidage (19) qui occupe une position fixe et soutient le deuxième rouleau de guidage (18) afin d'empêcher, lors du défilement de la bande de papier, les bords des couches de papier de s'enrouler vers l'intérieur entre le deuxième rouleau de guidage (18) et le troisième rouleau de guidage (19).

3. Dispositif selon la revendication 1, **caractérisé par le fait que** le rouleau de renvoi (13), le premier rouleau de guidage (17) et le deuxième rouleau de guidage (18) sont agencés, pour l'essentiel, avec mobilité dans le sens vertical, de manière à tendre la bande de papier (8) sous l'effet de la pesanteur.

4. Dispositif selon la revendication 1, **caractérisé par le fait que** le rouleau de renvoi (13) est agencé, pour l'essentiel, avec mobilité dans le sens vertical ; et **par le fait que** le premier rouleau de guidage (17) et le deuxième rouleau de guidage (18) sont agencés avec mobilité dans une direction inclinée, de manière à tendre la bande de papier (8) sous l'effet de la pesanteur.

5. Dispositif selon l'une des revendications 1 à 4, **caractérisé par le fait que** les rouleaux de guidage (17, 18, 19) consistent en une matière plastique ; et **par le fait que** lesdits rouleaux de guidage sont équipés de tourillons de montage consistant en un métal.

6. Dispositif selon la revendication 5, **caractérisé par le fait que** la matière plastique peut être chargée électrostatiquement.

7. Dispositif selon la revendication 1, **caractérisé par** la présence d'un moyen (20, 21) pour empêcher la bande de papier (8) de se dérouler involontairement de la bobine de réserve (12).

8. Dispositif selon la revendication 1, **caractérisé par** un second axe (41), destiné à recevoir une seconde bobine de réserve (45) garnie d'une bande de papier revêtue ou imprégnée.

9. Machine de production d'un matériau d'emballage du type rembourrage, à partir d'un matériau de réserve au moins constitué par des couches de papier, comprenant un bâti (1) ; un système (2) pour relier les couches de papier ; un puits convergent (22) pour introduire les couches de papier dans le système (2) ; une bobine de réserve (12) ; et un dispositif selon l'une des revendications 1 à 8, **caractérisée par le fait que** ledit dispositif se trouve au-dessous du plateau (6) ; et **par le fait que** le puits (22) présente, du côté sortie, un tronçon convergent (23) à zones curvilignes (24).

10. Machine selon la revendication 9, **caractérisée par le fait que** ladite machine est conçue comme une colonne ou comme une table, le bâti (1) étant de réalisation identique pour lesdites conceptions.

11. Machine selon la revendication 9 ou 10, **caractérisée par** des flasques de montage (5) qui sont fixés au bâti (1) de manière libre, à distance l'un de l'autre, et sont destinés à faciliter l'insertion de la bobine de réserve (12), et à la mettre en contact avec le moyen (20, 21).

12. Machine selon la revendication 11, **caractérisée par** des seconds flasques de portée (42), associés aux flasques de montage (5) de façon telle que la bande de papier revêtue ou imprégnée puisse être introduite, dans le dispositif, en plus d'une couche de papier.

13. Machine selon la revendication 12, **caractérisée par le fait que** les flasques de portée (42) sont reliés aux flasques de montage (5).
